# FASCICULE DE BREVET EUROPEEN

(11) **EP 2 072 706 B1**
(45) Date de publication et mention de la délivrance du brevet: **29.07.2015**
(21) Numéro de dépôt: 08291184.3
(22) Date de dépôt: 15.12.2008
(51) Int. Cl.: E04B 5/26

(54) **Plancher comprenant des poutres et des entrevous ainsi qu'une dalle coulée sans couture sur ces poutres et entrevous**
Decke bestehend aus Balken und Deckeneinschüben sowie aus einer nahtlos gegossenen Deckenplatte auf diesen Balken und Deckeneinschüben
Floor comprising girders and structural floor units as well as a seamless cast slab on these girders and structural floor units

(30) Priorité: 20.12.2007 FR 0708938
(43) Date de publication de la demande: 24.06.2009
(73) Titulaire: KP1, 84000 Avignon (FR)
(72) Inventeur: Haour, Thierry, 30650 Rochefort du Gard (FR); Py, Jean-Paul, 34820 Teyran (FR)
(74) Mandataire: Beaudouin-Lafon, Emmanuel

(56) Documents cités:
- EP-A- 1 350 898
- FR-A- 1 143 740
- FR-A- 1 164 226
- FR-A- 1 203 983
- FR-A- 1 216 154
- FR-A- 2 323 835
- FR-A- 2 472 063
- FR-A- 2 829 780
- NL-A- 7 806 703

## Description

L'invention concerne un plancher comprenant des poutrelles en béton et des entrevous coffrants interposés entre ces poutrelles en ayant leurs bords en appui sur ces poutrelles, et une dalle de compression coulée sans couture sur les poutrelles et les entrevous, chaque entrevous comportant deux portions coffrantes définissant avec chaque poutrelle des cavités s'étendant le long de ces poutrelles, le béton contenu dans chaque cavité formant un clavetage de la dalle solidarisant cette dalle à la poutrelle, chaque portion coffrante ayant en section transversale une forme d'arc de concavité tournée vers le haut délimitant toute la face inférieure du clavetage, chaque poutrelle comprenant une face supérieure ainsi que deux flancs au moins partiellement enrobés par les clavetages de la dalle de compression.

### ARRIERE PLAN DE L'INVENTION

Lors de la fabrication d'un tel plancher, on installe les poutrelles, puis des entrevous entre chaque paire de poutrelles adjacentes, avant de couler du béton sur l'ensemble pour constituer la dalle de compression.

La rigidité en flexion d'un tel plancher est conditionnée par la qualité de la cohésion entre les poutres et la dalle qu'elles supportent. Cette cohésion est considérée comme satisfaisante lorsque la résistance au cisaillement de la liaison entre la poutrelle et la dalle, parallèlement à la poutrelle, est supérieure à une valeur de seuil définie réglementairement en fonction de la configuration du plancher.

Cette résistance peut être évaluée en exerçant sur la poutrelle un effort longitudinal de poussée tendant à l'extraire de la dalle, jusqu'à la valeur d'effort provoquant la décohésion de la poutrelle et de la dalle. La résistance au cisaillement est alors déduite de cette valeur et des paramètres géométriques de la poutre.

Lorsque la résistance est suffisante, l'ensemble formé par la poutrelle et la portion de dalle qu'elle porte constitue un tout rigidement solidaire. Le moment d'inertie de cet ensemble est alors élevé car il correspond au moment d'inertie de la section que définissent conjointement la poutrelle et la portion de dalle, ce qui confère au plancher une rigidité en flexion importante.

Si la résistance est trop faible, la poutrelle se désolidarise de la dalle de sorte que le moment d'inertie de cet ensemble correspond alors seulement à la somme du moment d'inertie de la section de la poutrelle et de celui de la section de la portion de dalle.

Comme le moment d'inertie d'un élément dépend de sa hauteur élevée au cube, la somme des moments d'inertie de la poutrelle et de la portion de dalle est très inférieure au moment d'inertie de la poutrelle et la dalle considérées comme un tout.

Cette résistance au cisaillement peut être assurée par des coutures, c'est à dire en prévoyant des fers dépassant des faces supérieures de chaque poutrelle, et qui sont enrobés dans la dalle de compression.

Mais lorsque le plancher est coulé sans couture, la résistance au cisaillement est obtenue en prévoyant des clavetages situés au niveau de la face inférieure de la dalle, qui viennent enserrer les flancs de la poutrelle pour augmenter la résistance au cisaillement de la jonction de la poutrelle avec la dalle.

Dans le cadre réglementaire français, il est d'usage de mettre en oeuvre un clavetage représenté partiellement en figure 1, selon un plan de coupe transversal par rapport à la direction de ses poutrelles.

Il comprend une poutrelle 1 présentant une section symétrique par rapport à un plan de symétrie médian PM vertical, et ayant la forme de la lettre T renversée. Elle comprend une semelle 2 à section rectangulaire et une âme 3 présentant une section en forme de queue d'aronde qui dépasse d'une face supérieure de cette semelle 2.

L'âme est délimitée par une face supérieure 4 plane, prolongée par deux flancs 6 et 7 plans joignant cette face supérieure 4 à la semelle 2. Chaque flanc est incliné par rapport au plan médian PM, d'un angle repéré par 5 pour former un débord repéré par 8.

Ce plancher comporte également un entrevous partiellement représenté en figure 1 en y étant repéré par 9. Il comporte un bord inférieur 10, en appui sur une face supérieure latérale de la semelle 2 et qui longe la face latérale 7 de l'âme 3, ainsi qu'une portion voûtée centrale 11 reliée à ce bord inférieur par une paroi intermédiaire 12 de forme creuse.

Les orientations des courbures de la portion centrale 11 et de la paroi intermédiaire sont opposées : lorsque l'entrevous est en place, comme dans la figure 1, sa portion voûtée 11 a sa concavité tournée vers le bas, alors que la concavité de la paroi intermédiaire 12 est tournée vers le haut.

Chaque clavetage longe une partie supérieure de l'âme 4 en venant en appui sur un flanc de celle-ci. La forme de la section transversale d'un clavetage dépend de la paroi intermédiaire creuse 12 de l'entrevous coffrant qui délimite sa face inférieure.

Dans les solutions connues, la cohésion entre la poutrelle 1 et la dalle de compression est considérée comme satisfaisante lorsque la section transversale de la poutrelle et du clavetage répondent aux critères ci-après.

L'âme à section en queue d'aronde doit présenter des flancs 6 et 7 inclinés d'un angle 5 devant valoir au moins six pourcent, et cette âme doit avoir une hauteur telle que chaque flanc 6, 7 forme un débord 8 d'au moins quatre millimètres, compte tenu de l'inclinaison à six pourcent.

En ce qui concerne la section du clavetage, elle doit avoir des dimensions suffisantes pour englober une section de référence minimale à contour trapézoïdal repérée par 13.

Ce contour comprend une base longue 14 de cent millimètres prolongeant la face supérieure 4, une base courte 16 de trente millimètres, et un côté 17 de quarante millimètres joignant ces bases et longeant le flanc 7.

Avec cet agencement, la poutrelle est pincée par les clavetages sur une hauteur relativement importante pour améliorer la résistance au cisaillement longitudinal de la jonction.

D'autre part, comme cette poutrelle est en béton sa surface présente des aspérités, de sorte qu'il existe à l'interface de la poutrelle et de la dalle des efforts d'accrochage qui améliorent la résistance au cisaillement de l'ensemble.

FR 2 323 835 décrit un plancher avec les caractéristiques du préambule de la revendication 1.

### OBJET DE L'INVENTION

Le but de l'invention est de proposer une solution permettant de réduire la section transversale des clavetages afin de diminuer le volume de béton nécessaire pour couler la dalle de compression.

### RESUME DE L'INVENTION

A cet effet, l'invention a pour objet un plancher selon les caractéristiques de la revendication 1.

Ce profil spécifique des flancs de poutrelle optimise la distribution des efforts appliqués par cette poutrelle à la dalle lors d'une sollicitation en cisaillement longitudinal. La section transversale du clavetage peut alors être diminuée sans incidence sur la résistance au cisaillement longitudinal de la liaison de la poutrelle avec la dalle.

L'invention concerne également un plancher tel que défini ci-dessus, caractérisé en ce que chaque nervure présente en section transversale un contour contenant un rectangle ayant un petit côté parallèle à la face supérieure et mesurant au moins quatre millimètres et un grand côté mesurant au moins cinq millimètres.

L'invention concerne également un plancher tel que défini ci-dessus, caractérisé en ce que chaque clavetage présente une face inférieure délimitée en section transversale par un arc inférieur inscrit dans un trapèze ayant une grande base de cent millimètres parallèle à la face supérieure, une petite base de trente millimètres, ainsi qu'un côté de quarante millimètre joignant ces bases, la jonction dudit côté avec la grande base étant située sur une face latérale de la nervure.

L'invention concerne également un plancher tel que défini ci-dessus, caractérisé en ce que l'arc inférieur délimitant la face inférieure du clavetage a une forme d'arc d'une ellipse centrée sur une face latérale de la nervure et ayant son grand axe orienté selon une direction normale à cette face principale.

L'invention concerne également un plancher tel que défini ci-dessus, caractérisé en ce que l'ellipse de base de l'arc inférieur a un demi-grand axe mesurant au moins soixante millimètres et un demi-petit axe mesurant quarante millimètres.

L'invention concerne également un plancher tel que défini ci-dessus, caractérisé en ce que chaque poutrelle a sa surface externe pourvue d'aspérités et/ou de reliefs.

L'invention concerne également un plancher tel que défini ci-dessus, caractérisé en ce que chaque nervure formant clé présente une face dite supérieure s'étendant dans le prolongement de la face supérieure de la poutrelle.

L'invention concerne également un plancher tel que défini ci-dessus, caractérisé en ce que chaque nervure comporte une face dite inférieure orientée de façon oblique par rapport à la face principale dont elle dépasse.

L'invention concerne également un plancher tel que défini ci-dessus, caractérisé en ce que chaque clavetage présente des renforts répartis à intervalles réguliers le long de la poutre, chaque renfort ayant une section transversale s'étendant au delà de l'arc inférieur.

### BREVE DESCRIPTION DES FIGURES

La figure 1 déjà décrite est une vue partielle en coupe transversale d'un plancher de l'Etat de la technique en place ;
La figure 2 est une vue partielle en coupe transversale d'un plancher selon l'invention ;
La figure 3 est une représentation schématique illustrant le gain de taille du clavetage du plancher selon l'invention en comparaison avec le clavetage de l'Etat de la technique.

### DESCRIPTION DETAILLEE DE L'INVENTION

Le plancher selon l'invention qui est représenté en figure 2 comprend une poutrelle 1 ayant une section en T inversé, qui est symétrique par rapport à un plan médian vertical PM, ainsi qu'un entrevous coffrant et une dalle de compression non représentée qui est coulée sur l'ensemble sans couture.

La poutrelle comporte une semelle 21 à section rectangulaire, et une âme 22 dépassant d'une face supérieure de cette semelle. L'âme est délimitée par une face supérieure plane 23, et par deux flancs 24 et 26 prolongeant cette face supérieure et s'étendant de façon généralement parallèle au plan PM.

Plus particulièrement, le flanc 24 comprend une face principale 27 plane et parallèle au plan PM, et une nervure 28 encore appelée clé s'étendant parallèlement à la direction générale de la poutrelle, et dépassant latéralement de la face principale 27 en étant située dans la zone de la face principale 27 qui est la plus proche de la face supérieure 23.

Cette nervure est délimitée par la face supérieure 23 en partie supérieure, ainsi que par une face latérale 29, et par une face oblique 31 joignant cette face latérale 29 à la face principale 27.

La face latérale 29 s'étend perpendiculairement à la face supérieure 23, c'est à dire parallèlement au plan PM, alors que la face oblique est inclinée par rapport à ce plan PM. La jonction entre la face supérieure 23 et la face latérale 29 correspond à une arête supérieure de la poutrelle, repérée par 32.

L'épaisseur de la nervure, notée 33 et correspondant à la distance séparant la face latérale 29 de la face principale 27 selon une direction normale au plan PM, vaut entre quatre et six millimètres.

La section de la poutrelle étant symétrique par rapport au plan PM, l'autre flanc, à savoir le flanc 26 comporte lui aussi une face principale repérée par 36, ainsi qu'une nervure ou clé 37 dépassant de cette face principale.

Cette autre nervure 37 est elle aussi délimitée en partie supérieure par la face supérieure 23, latéralement par une face latérale 38 parallèle au plan PM, et en partie inférieure par une face oblique 39.

La jonction de la face supérieure 23 avec la face latérale 38 correspond à une arête supérieure de la poutrelle repérée par 41. Cette nervure 37 a la même forme et les mêmes dimensions que la nervure 28.

L'entrevous coffrant qui est partiellement représenté en figure 2 en y étant repéré par 42 comprend un bord inférieur 43 en appui sur une face supérieure latérale de la semelle 21, et longeant la face principale 36 du flanc 26.

Ce bord inférieur 43 est relié à une portion voûtée centrale de l'entrevous, repérée par 44, par une paroi intermédiaire creuse 46, la portion centrale 44 et la paroi intermédiaire ayant des courbures opposées. Ainsi, lorsque l'entrevous est en place comme dans la figure 2, sa portion centrale voûtée 44 a sa face creuse orientée vers le bas alors que la paroi intermédiaire 46 a sa face creuse orientée vers le haut.

L'ensemble formé par les entrevous et les poutrelles délimite une surface inférieure sur laquelle est coulée sans couture la dalle de compression non représentée. La paroi intermédiaire 46 constitue une portion creuse coffrante de l'entrevous dont la face supérieure creuse délimite une face inférieure d'un clavetage de cette dalle de compression.

Ce clavetage s'étend jusque sous la clé 37, de sorte que les trois faces externes de la clé sont enrobées par le clavetage et la dalle de compression.

Le bord inférieur 43 de l'entrevous longe la face principale 36 du flanc 26, de manière à ne pas laisser passer de béton entre ce bord et le flanc de poutrelle.

Le clavetage est donc délimité du côté de la poutrelle par une portion de la face principale 36 et de la nervure 37. La face inférieure de ce clavetage est quant à elle délimitée par la paroi intermédiaire creuse ou bombée 46.

Cette paroi intermédiaire bombée 46 présente une section en forme d'un arc d'ellipse repéré par 47, correspondant au quart inférieur droit d'une ellipse de base centrée sur l'arête en un point repéré par 40.

Ce point 40 est situé sur la face latérale 38 de la nervure 37, en étant espacé du bord inférieur de cette face latérale d'une distance repérée par 34, et qui vaut entre cinq et vingt-cinq millimètres, préférentiellement dix millimètres.

Le demi-grand axe de cette ellipse est orienté horizontalement et mesure soixante millimètres, et son demi-petit axe, qui est orienté verticalement, mesure quarante millimètres.

Le clavetage a donc un contour, repéré par 48 dans la figure 2, comprenant un côté 49 formé de trois segments consécutifs, un côté supérieur rectiligne 51 s'étendant parallèlement à la face supérieure 23, et un bord inférieur 47 en forme d'arc d'ellipse.

Il est à noter que le bord supérieur 51 n'est pas matérialisé physiquement, puisqu'il correspond à la jonction du corps de dalle avec le clavetage, l'ensemble étant coulé en une seule opération.

Le clavetage a ainsi une forme générale rectiligne à section transversale délimitée par le contour 48, cette forme étant donnée par l'entrevous et par le flanc de poutrelle.

La poutrelle en béton a sa surface externe avantageusement pourvue d'aspérités ou de reliefs, ce qui augmente encore la résistance au cisaillement longitudinal de la jonction.

Avantageusement, l'entrevous est prévu pour compléter cette forme de base, par exemple tous les cent cinquante millimètres le long de la poutrelle, par un renfort transversal, ayant une section transversale significativement supérieure à la section définie par le contour 48.

Dans ce cadre, l'entrevous est avantageusement fabriqué en matière plastique moulée pour former dans celui-ci des rigoles régulièrement espacées et s'étendant perpendiculairement à la direction de la poutrelle, pour mouler et délimiter ces renforts.

Une telle rigole située en arrière du plan de coupe de la figure 2 est représentée dans celle-ci par le trait 52 correspondant à la face inférieure de cette rigole.

Dans l'exemple des figures, la poutrelle présente une partie supérieure qui s'étend jusque dans la dalle de compression, c'est à dire au delà de la face inférieure de cette dalle de compression.

L'invention n'est pas limitée à cette structure de plancher, et elle s'applique aussi bien à une structure dans laquelle la face supérieure de la poutrelle est à un niveau qui coïncide avec le niveau de la face inférieure de la dalle de compression.

## Revendications

1. Plancher comprenant des poutrelles en béton (19) et des entrevous (42) coffrants interposés entre ces poutrelles (19) en ayant leurs bords (43) en appui sur ces poutrelles (19), et une dalle de compression coulée sans couture sur les poutrelles (19) et les entrevous (42), chaque entrevous (42) comportant deux portions coffrantes (46) définissant avec chaque poutrelle (19) des cavités s'étendant le long de ces poutrelles (19), le béton contenu dans chaque cavité formant un clavetage de la dalle solidarisant cette dalle à la poutrelle (19), chaque portion coffrante (46) ayant en section transversale une forme d'arc de concavité tournée vers le haut délimitant toute la face inférieure du clavetage, chaque poutrelle (19) comprenant une face supérieure (23) ainsi que deux flancs (24, 26) au moins partiellement enrobés par les clavetages de la dalle de compression, **caractérisé en ce que** les flancs (24, 26) de chaque poutrelle (19) présentent des faces principales (27, 36) parallèles l'une à l'autre, et **en ce que** chaque flanc (24, 26) est pourvu d'une nervure longitudinale (28, 37) formant clé dépassant de sa face principale (27, 36), la nervure (28, 37) formant clé étant enrobée par le clavetage et la dalle de compression.

2. Plancher selon la revendication 1, **caractérisé en ce que** chaque nervure (28, 37) présente en section transversale un contour contenant un rectangle ayant un petit côté parallèle à la face supérieure et mesurant au moins quatre millimètres et un grand côté mesurant au moins cinq millimètres.

3. Plancher selon la revendication 1 ou 2, **caractérisé en ce que** chaque clavetage présente une face inférieure délimitée en section transversale par un arc inférieur (47) inscrit dans un trapèze (13) ayant une grande base (14) de cent millimètres parallèle à la face supérieure (23), une petite base (16) de trente millimètres, ainsi qu'un côté (17) de quarante millimètre joignant ces bases (14, 16), la jonction dudit côté avec la grande base (14) étant située sur une face latérale (29, 38) de la nervure (28, 37).

4. Plancher selon la revendication 3, **caractérisé en ce que** l'arc inférieur (47) délimitant la face inférieure du clavetage a une forme d'arc d'une ellipse centrée sur une face latérale (29, 38) de la nervure (28, 37) et ayant son grand axe orienté selon une direction normale à cette face principale (27, 36).

5. Plancher selon la revendication 4, **caractérisé en ce que** l'ellipse de base de l'arc inférieur (47) a un demi-grand axe mesurant au moins soixante millimètres et un demi-petit axe mesurant quarante millimètres.

6. Plancher selon l'une des revendications précédentes, **caractérisé en ce que** chaque poutrelle (19) a sa surface externe pourvue d'aspérités et/ou de reliefs.

7. Plancher selon l'une des revendications précédentes, **caractérisé en ce que** chaque nervure (28, 37) formant clé présente une face dite supérieure s'étendant dans le prolongement de la face supérieure (23) de la poutrelle.

8. Plancher selon l'une des revendications précédentes, **caractérisé en ce que** chaque nervure (28, 37) comporte une face dite inférieure (31, 39) orientée de façon oblique par rapport à la face principale (27, 36) dont elle dépasse.

9. Plancher selon l'une des revendications 3 à 5, **caractérisé en ce que** chaque clavetage présente des renforts répartis à intervalles réguliers le long de la poutre, chaque renfort ayant une section transversale s'étendant au delà de l'arc inférieur (47).

## Patentansprüche

1. Decke, umfassend Betonträger (19) und Schalungseinschübe (42), die zwischen diesen Trägern (19) angeordnet sind, indem ihre Ränder (43) an diesen Trägern (19) anliegen, sowie eine nahtlos gegossene Druckbetonplatte auf den Trägern (19) und den Einschüben (42), wobei jeder Einschub (42) zwei Schalungsabschnitte (46) umfasst, die mit jedem Träger (19) Hohlräume definieren, die sich entlang dieser Träger (19) erstrecken, wobei der in jedem Hohlraum enthaltene Beton eine Keilverbindung für die Platte bildet, die diese Platte mit dem Träger (19) verbindet, wobei jeder Schalungsabschnitt (46) einen Querschnitt in Form eines Bogens mit einer nach oben gerichteten Konkavität hat, der die gesamte untere Fläche der Keilverbindung begrenzt, wobei jeder Träger (19) eine obere Fläche (23) sowie zwei Flanken (24, 26) umfasst, die zumindest teilweise von den Keilverbindungen der Druckbetonplatte umhüllt sind, **dadurch gekennzeichnet, dass** die Flanken (24, 26) jedes Trägers (19) zueinander parallele Hauptflächen (27, 36) aufweisen, und dass jede Flanke (24, 26) mit einer Längsrippe (28, 37) versehen ist, die einen Schlussstein bildet, der über ihre Hauptfläche (27, 36) hinausragt, wobei die den Schlussstein bildende Rippe (28, 37) von der Keilverbindung und der Druckbetonplatte eingehüllt ist.

2. Decke nach Anspruch 1, **dadurch gekennzeichnet, dass** jede Rippe (28, 37) im Querschnitt eine Kontur aufweist, die ein Rechteck enthält, das eine kleine Seite hat, die parallel zur oberen Fläche ist und mindestens vier Millimeter misst, sowie eine große Seite, die mindestens fünf Millimeter misst.

3. Decke nach Anspruch 1 oder 2, **dadurch gekennzeichnet, dass** jede Keilverbindung eine untere Fläche aufweist, die im Querschnitt von einem unteren Bogen (47) begrenzt ist, der in ein Trapez (13) einbeschrieben ist, das eine große Basis (14) von 100 Millimetern hat, die parallel zur oberen Fläche (23) ist, eine kleine Basis (16) von 30 Millimetern, sowie eine Seite (17) von 40 Millimetern, die diese Basen (14, 16) verbindet, wobei sich die Verbindung der genannten Seite mit der großen Basis (14) auf einer Seitenfläche (29, 38) der Rippe (28, 37) befindet.

4. Decke nach Anspruch 3, **dadurch gekennzeichnet, dass** der untere Bogen (47), der die untere Fläche der Keilverbindung begrenzt, eine Form eines Bogens einer Ellipse hat, die auf eine Seitenfläche (29, 38) der Rippe (28, 37) zentriert und deren große Achse in einer zu dieser Hauptfläche (27, 36) senkrechten Richtung ausgerichtet ist.

5. Decke nach Anspruch 4, **dadurch gekennzeichnet, dass** die Grundellipse des unteren Bogens (47) eine große Halbachse hat, die mindestens sechzig Millimeter misst, sowie eine kleine Halbachse, die vierzig Millimeter misst.

6. Decke nach einem der vorhergehenden Ansprüche, **dadurch gekennzeichnet, dass** jeder Träger (19) an seiner Außenfläche mit Unebenheiten und/oder Erhebungen versehen ist.

7. Decke nach einem der vorhergehenden Ansprüche, **dadurch gekennzeichnet, dass** jede einen Schlussstein bildende Rippe (28, 37) eine sogenannte obere Fläche aufweist, die sich in der Verlängerung der oberen Fläche (23) des Trägers erstreckt.

8. Decke nach einem der vorhergehenden Ansprüche, **dadurch gekennzeichnet, dass** jede Rippe (28, 37) eine sogenannte untere Fläche (31, 39) umfasst, die in Bezug auf die Hauptfläche (27, 36), von der sie absteht, schräg ausgerichtet ist.

9. Decke nach einem der Ansprüche 3 bis 5, **dadurch gekennzeichnet, dass** jede Keilverbindung Verstärkungen aufweist, die in regelmäßigen Abständen entlang des Trägers verteilt sind, wobei jede Verstärkung einen Querschnitt hat, der sich über den unteren Bogen (47) hinaus erstreckt.

## Claims

1. A floor comprising concrete beams (19) and shuttering structural floor units (42) disposed between these beams (19) and having its edges (43) bearing on these beams (19) and a compression slab cast on top of the beams (19) and the structural floor units (42) without stitching, each structural floor units (42) having two shuttering portions (46) defining with each beam (19) cavities extending along these beams (19), the concrete contained in each cavity forming keying of the compression slab in order to unite this compression slab to the beam (19), each shuttering portion (46) having an arcuate shape in cross-section with the concave side facing upward delimiting all of the lower face of the keying concrete, each beam (19) having an upper face (23) and two flanks (24, 26) at least partly enveloped by the keyings of the compression slab, **characterised in that** the flanks (24, 26) of each beam (19) have parallel main faces (27, 36) and **in that** each flank (24, 26) includes a longitudinal rib (28, 37) forming a key projecting from its main face (27, 36), the rib (28, 37) forming a key being enveloped by the keying and the compression slab.

2. A floor according to claim 1, **characterised in that** each rib (28, 37) has in cross-section a contour containing a rectangle having a shorter side parallel to the upper face and measuring at least four millimetres and a longer side measuring at least five millimetres.

3. A floor according to claim 1 or 2, **characterised in that** each keying has a lower face delimited in cross-section by a lower arc (47) inscribed within a trapezium (13) having a longer base (14) of one hundred millimetres parallel to the upper face (23), a shorter base (16) of thirty millimetres, and a side (17) of forty millimetres joining these bases (14, 16), the junction of said side with the longer base (14) being situated on a lateral face (29, 38) of the rib (28, 37).

4. A floor according to claim 3, **characterised in that** the lower arc (47) delimiting the lower face of the keying has an elliptical arc shape centred on a lateral face (29, 38) of the rib (28, 37) and having its major axis oriented in a direction normal to this main face (27, 36).

5. A floor according to claim 4, **characterised in that** the basic ellipse of the lower arc (47) has a major half-axis measuring at least sixty millimetres and a minor half-axis measuring forty millimetres.

6. A floor according to any one of the preceding claims, **characterised in that** each beam (19) has asperities and/or reliefs on its external surface.

7. A floor according to any one of the preceding claims, **characterised in that** each rib (28, 37) forming a key has a face called the upper face in line with the upper face (23) of the beam.

8. A floor according to any one of the preceding claims, **characterised in that** each rib (28, 37) has a face called the lower face (31, 39) oriented obliquely relative to the main face (27, 36) from which it projects.

9. A floor according to any one of claims 3 to 5, **characterised in that** each keying has reinforcements distributed at regular intervals along the beam, each reinforcement having a cross-section extending beyond the lower arc (47).
